# EUROPÄISCHE PATENTSCHRIFT

(11) **EP 0 970 284 B1**
(45) Veröffentlichungstag und Bekanntmachung des Hinweises auf die Patenterteilung: **08.08.2001**
(21) Anmeldenummer: 98924019.7
(22) Anmeldetag: 18.03.1998
(51) Int. Cl.: E04C 2/38, E04B 1/343, E04B 1/61

(54) **RAHMENTEIL ZUR VERWENDUNG ALS MODULARES BAUELEMENT FÜR GEBÄUDE, SOWIE VERFAHREN ZUR HERSTELLUNG EINES DERARTIGEN RAHMENTEILS**
FRAME SECTION TO BE USED AS A MODULAR STRUCTURAL ELEMENT FOR BUILDINGS, METHOD FOR THE PRODUCTION THEREOF
CADRE DESTINE A ETRE UTILISE COMME ELEMENT DE CONSTRUCTION MODULAIRE POUR DES BATIMENTS ET PROCEDE DE FABRICATION D'UN TEL CADRE

(30) Priorität: 25.03.1997 DE 19712347
(43) Veröffentlichungstag der Anmeldung: 12.01.2000
(73) Patentinhaber: HDB Weissinger GmbH, 75331 Engelsbrand (DE)
(72) Erfinder: WEISSINGER, Karl-Heinz, D-75331 Engelsbrand (DE)
(74) Vertreter: Pietruk, Claus Peter, Dipl.-Phys.
(86) Internationale Anmeldenummer: DE9800795
(87) Internationale Veröffentlichungsnummer: WO9842932

(56) Entgegenhaltungen:
- EP-A- 0 200 718
- WO-A-97/09492
- CH-A- 397 200
- DE-A- 1 932 412
- DE-U- 8 807 441
- DE-U- 29 513 784
- DE-U- 29 705 324
- US-A- 2 832 101
- US-A- 3 296 764

## Beschreibung

Die vorliegende Erfindung bezieht sich auf ein Rahmenteil, insbesondere Wandelement, nach dem Oberbegriff des diesbezüglichen unabhängigen Anspruches, dessen Verwendung als modulares Bauelement für Gebäude oder dergleichen Bauwerke und auf ein Verfahren zur Herstellung eines derartigen Rahmenteils.

Es ist zunehmend unbezahlbar geworden ein Wohnhaus zu finanzieren. Abgesehen von den Grundstückspreisen spielen die Baukosten eine ganz entscheidende Rolle.

Fertigbautechniken sind zwar lange bekannt, die herkömmlichen Fertighäuser sind jedoch nach wie vor gleichemaßen relativ teuer. Holzhäuser, insbesondere Fachwerkhäuser, sind gleichermaßen seit langem Stand der Technik - das Problem ist diesbezüglich darin zu sehen, daß die zu verarbeitenden Balken und Pfosten relativ aufwendig und damit kostspielig zugeschnitten und oberflächenbearbeitet werden, so daß letztendlich wieder nichts eingespart wird.

Ein besonderes Problem im Hinblick auf die genannten Fertighäuser einerseits und die Fachwerkhäuser andererseits besteht darin, daß ihre Demontage im allgemeinen gleichbedeutend damit ist, daß die Häuser zerstört werden.

Aus der DE-U 88 07 441 ist ein plattenförmiges Wandelement, insbesondere Isolierelement zur Wärme und/oder Schallisolierung bekannt, welches sich auszeichnet durch einen in sich geschlossenen Rahmen, dessen lichte Querschnittfläche an Wärme- und/oder Schallisolierung des Dämmaterials angeordnet ist, sowie durch je eine, zu beiden Seiten der Rahmenebene angeordnete Deckschicht, die mit dem Rahmen fest verbunden ist und das Dämmaterial in dem von dem Rahmen aufgespannten Hohlraum einschließt.

Aus der CH-A 397 200 ist ein plattenförmiges Bauelement bekannt, das mindestens die Außenwand eines Zimmers bildet, mit einer Kunststoffaußenfläche, einer Isolierstoffüllung und einem Holzrahmen, wobei der Holzrahmen beidseitig von Preßspannplatten abgedeckt ist, parallel zu den senkrecht stehenden Hölzern des Rahmens und senkrecht zu der Plattenebene eine Mehrzahl von parallelen Preßspannplattenstreifen mit Abstand nebeneinander angeordnet sind, welche mit dem waagrechten Hölzern des Rahmens sowie den Preßspannplatten fest verbunden sind und die Kunststoffaußenfläche einstückig mit einer Kunststoffabdeckung ausgebildet ist, welche die Stoßfläche des Bauelementes abdeckt.

Die der vorliegenden Erfindung zugrunde liegende Aufgabe besteht darin, ein Rahmenteil zur Erstellung eines Gebäudes sowie ein Herstellungsverfahren für das Rahmenteil und ein dieses verwendendes Gebäude anzugeben, das äußerst preiswert gefertigt werden kann und das trotzdem allen Anforderungen an Stabilität und Haltbarkeit gerecht wird.

Die vorliegende Erfindung wird zunächst durch ein Verfahren nach Anspruch 1 gelöst, wonach die Pfosten (Holzbalken beziehungsweise Natursteinleisten) toleranzbehaftete, insbesondere sägerauhe Teile sind, die so miteinander verbunden sind, daß ein Bahmenteil mit genau vorgegebenen Außenabmessungen (Länge und Breite) entsteht. Die Öffnung des Rahmenteils kann mittels einer Beplankung aus gleichermaßen toleranzbehafteten, insbesondere sägerauhen Teilen verdeckt werden; die Längsbalken und gegebenenfalls auch die Querbalken weisen an ihren Außenseiten Langsnuten auf, in die bei der Montage zur Verbesserung der Dichtwirkung Dichtkeile eingelegt werden.

Ein besonderer Aspekt der vorliegenden Erfindung besteht darin, die minderwertigen, weil maßungenauen Nebenprodukte eines Sägewerks (oder auch eines Steinwerks) einer positiven Verwertung beziehungsweise Verwendung zu zuführen.

Es ist weiter vorgesehen, daß zwei sich gegenüber liegende Querpfosten auf einer Montage- / Arbeitsplatte so aufgespannt werden, daß ihre Außenmaße dem vorgegebenen Außenmaß des Rahmenteils entsprechen, daß die Querpfosten dem vorgegebenen Außenmaß entsprechend auf Länge geschnitten werden, daß die beiden seitlich an- / abschließenden Längspfosten den durch die aufgespannten Querpfosten vorgegebenen Innenabmessungen entsprechend zugeschnitten und eingepaßt werden, und daß die Quer- und Längspfosten im Eckbereich miteinander verbunden werden.

Mit anderen Worten ist für die vorliegende Erfindung relevant, maßungenaus, insbesondere sägerauhe Holzbalken beziehungsweise Holzbretter (und auch Steinleisten) als Ausgangsmaterial für modulare Rahmenteile zu verwenden und diese so zusammenzufügen, daß ein - bezogen auf die für das Gesamtbauwerk entscheidenden Außenabmessungen - maßgenaues Rahmenteil zur Verfügung steht, das nach Art einer üblichen Baukastentechnik mit anderen Rahmenteilen vergleichbarer Art und Größe zusammengefügt (und auch wieder demontiert) werden kann.

Es ist insoweit ersichtlich, daß die Baukosten nicht nur infolge der erheblichen Verbilligung der Bauwerksteile, sondern auch infolge der günstigeren Bauzeiten und des Wegfalls schweren Geräts, ganz wesentlich vermindert sind.

Im Hinblick auf die Montage der Rahmenteile wird die Verwendung eines (Rahmen-) Verbinders vorgeschlagen, der es erlaubt, jeweils zwei Rahmenteile über eine einstückige Kombination eines Rechts- / Linksgewindes so zusammenzuziehen, daß sie letztlich satt aneinander anliegen.

Die Erfindung wird im folgenden anhand der Zeichnung näher erläutert. Dies zeigt in
- Fig. 1: eine Schemadarstellung zur Erläuterung des Verfahrens zur Herstellung eines Rahmenteils;
- Fig. 2: einen perspektivischen Ausschnitt aus Fig. 1;
- Fig. 3: ein Beispiel eines Rahmenteils mit maßgenauen Abmessungen;
- Fig. 4: einen perspektivischen Ausschnitt aus einer aus zwei Rahmenteilen montierten Wand;
- Fig. 5: eine Detaildarstellung (gemäß Ausschnitt A nach Fig. 4; einer Verbindungsstelle zweier Rahmenteile;
- Fig. 6: eine Darstellung eines Verbinders nach Fig. 5 in Gestalt einer Art Explosionszeichnung.

In Fig. 1 ist der der vorliegenden Erfindung zugrunde liegende Kerngedanke in Prinzipdarstellung wiedergegeben. Dieser Grundgedanke besteht darin, daß toleranzbehaftete, insbesondere sägerauhe Holzbalken und Holzbretter (Pfosten) einer wirtschaftlichen Nutzung und damit einer Wertschöpfung dadurch zugeführt werden, daß sie zu einem Rahmenteil zusammengefügt werden, dessen Außenabmessungen trotz der Maßungenauigkeiten der sägerauhen Pfosten exakt stimmen (und deren Isolierhohlräume mit Dämmstoffen, insbesondere mit Produktionsabfällen der Sägewerke isoliert werden).

Ausgangspunkt ist eine Arbeits- / Montageplatte 1 (Montageinsel) auf der die Pfosten relativ zueinander ausgerichtet und abgelängt (zugeschnitten) werden. Ausgehend davon, daß ein rechtwinkliges Rahmenteil hergestellt werden soll, wird zunächst ein Querpfosten 2 auf der Arbeitsplatte 1 ausgerichtet (vergleiche Pfeil α) und fixiert, und zwar - vergleiche Fig. 2 - parallel zu einer Führungsnut (20), längs derer Bearbeitungswerkzeuge oder dergleichen verfahren werden können. Im zweiten Schritt wird der zweite Querpfosten 3 aufgelegt und so ausgerichtet (vergleiche Pfeil β) und fixiert, daß beide Querpfosten 2, 3 bezüglich ihrer Außenseiten genau parallel zueinander liegen; die Außenseiten definieren dabei exakt das Längenmaß L des zu fertigenden Rahmenteils. Nunmehr werden die beiden Querpfosten 2, 3 dem Breitenmaß B des Rahmenteils entsprechend auf Länge geschnitten und zwar exakt im rechten Winkel zu den Außenseiten. Anschließend wird ein erster Längspfosten 4 aufgelegt und dem Innenmaß der Querpfosten 2, 3 entsprechen abgelängt; dieser Längspfosten 4 wird sodann paßgenau zwischen die Querpfosten 2, 3 geschoben (vergleiche Pfeil γ). Die Querpfosten 2, 3 und der Längspfosten 4 werden nunmehr im Eckbereich miteinander verbunden, so daß die eine Längsseite des Rahmenteils fest liegt. Nunmehr wird der zweite Längspfosten 5 aufgelegt, dem Innenmaß der Querpfosten entsprechend abgelängt und zwischen die Querpfosten 2, 3 eingefügt (vergleiche Pfeil δ). Die Außenseite des zweiten Längspfostens 5 schließt dabei bündig mit den Stirnflächen der Querpfosten 2, 3 ab.

In Fig. 2 ist nunmehr ein Ausschnitt eines nach dem anhand von Fig. 1 erläuterten Verfahren hergestellten Rahmenteils 10 dargestellt und zwar im Bereich des zweiten Querptostens 3 und der beiden Längspfosten 4, 5. In der darstellung nach Fig. 2 sind insbesondere die Führungsnuten 20 der Arbeits- / Montageplatte 1 zu ernennen, längs derer in definierter Weise Bearbeitungs-, Verschiebe- und Arretierungswerkzeuge verstellt und fixiert werden können.

Fig. 3 zeigt ein fertiges Rahmenteil 10, das aus zwei exakt abgelängten Querpfosten 2, 3 und zwei paßgenau eingefügten Längspfosten 4, 5 besteht und wobei die Querpfosten 2, 3 einerseits (über ihre Zuordnung zueinander) das exakte Längenmaß L und andererseits (über ihre Länge) das exakte Breitenmaß B gewährleisten. Der Verwendung als modulares Bauelement entsprechend wird dann - wie strichliniert angedeutet - die Öffnung zwischen den Quer- und Längspfosten beidseitig mit einer (gegebenenfalls nach dem sogenannten Brett-Schicht-Verfahren hergestellten mehrschichtigen) Beplankung 100 versehen; der Zwischenraum zwischen der beidseitigen Beplankung 100 kann dabei selbstverständlich mit einem geeigneten Dammstoff ausgefüllt werden.

In Fig. 4 ist ein Ausschnitt eines Wandbereichs dargestellt und zwar im Eckbereich zweier - hier identischer - Rahmenteile 10, 10'. Aus dieser Darstellung ist insbesondere zu erkennen, wie die Pfosten in den Eckbereichen der Rahmenteile 10, 10' über Klammern oder Dübel 11 miteinander verklammert sind und es ist weiter zu ersehen, wie die Öffnungen zwischen den Pfosten mit Ein- oder Mehrschicht-Beplankung 100 aus längs- und quer-, gegebenenfalls diagonal verlegten toleranzbehafteten, insbesondere sägerauhen Holzbalken beziehungsweise -brettern (oder anderweitigen Holzwerkstoffen) abgedeckt und die Rahmenteile 10, 10' somit verbindungssteif gemacht sind. In der Darstellung nach Fig. 4 ist insbesondere noch zu erkennen, wie der Hohlraum zwischen den Beplankungen 100 und den Pfosten mit Dämmstoff 13 ausgefüllt sind, und zwar insbesondere mit Säge- und/oder Hobelspänen (also Nebenprodukten der Sägeindustrie).

Die Darstellung nach Fig. 4 soll insbesondere auch zeigen, wie die benachbarten Rahmenteile 10, 10' miteinander verbunden werden beziehungsweise sind. Der in Verbindung mit den erfindungsgemäßen Rahmenteilen 10, 10' entwickelte Verbinder (vergleiche Fig. 5 / Fig. 6) geht davon aus, daß in den Rahmenteilen 10, 10' in räumlich entsprechender Zuordnung zueinander je eine Aufnahmebohrung 15 gesetzt ist, um - wie anhand von Fig. 5 beschrieben wird - Steckhülsen und Rundbolzen aufzunehmen, die dann relativ zueinander über eine Rechts- / Linksgewindekombination zusammen gezogen werden, bis die Rahmenseiten satt aneinander anliegen. Sind die Rahmenteile 10, 10' zusammengezogen, so können gegebenenfalls zusätzliche Klammerelemente 14 aufgesetzt werden. In Fig. 4 ist darüber hinaus dargestellt, daß die Langspfosten 4, 5 und - wie hier gezeichnet - die Stirnseiten der Querpfosten 2 beziehungsweise 2' jeweils Nuten 200 aufweisen, in die bei der Montage Dichtkeile eingepaßt sind. Damit läßt sich die Dichtwirkung (Isolation) des aus erfindungsgemäßen Rahmenteilen gefertigten Gebäudes wesentlich verbessern.

Fig. 5 zeigt im wesentlicnen den Ausschnitt "A" aus Fig. 4 zur Erläuterung und Offenbarung des Verbinders für zwei Rahmenteile 10, 10' und zwar in einer Sicht quer durch die Längspfosten 4, 5. In diesen Längspfosten 4, 5 ist - wie anhand von Fig. 4 bereits erwähnt - je eine Aufnahmebohrung 15 vorgesehen, in die eine Steckhülse 30 eingepaßt ist. In diese Steckhülsen 30 wird nunmehr von beiden Seiten her je ein Rundbolzen 31 mit einem Schraubelement 32 eingesetzt, das koaxial und diametral zum Rundbolzen 31 je einen Gewindeansatz mit einem Rechtsgewinde 33 und einen Gewindeansatz mit einem Linksgewinde 34 umfaßt. Die beiden Gewindeansätze 33, 34 sitzen in Durchgangslöchern der Rundbolzen,31 und können durch Bohrungen in den Steckhülsen 30 an den inneren Seiten der Längspfosten 4, 5 in diese eingedreht werden. Wird also das Schraubelement 32 über einen zentralen Mehrkantansatz 35 verdreht, so werden die beiden Längspfosten 4, 5 über die gegenläufigen Gewindeansätze 33, 34 zusammengezogen (vergleiche Pfeil X).

Gemäß dem Ausführungsbeispiel nach Fig. 5 sind je Verbindungs- / Spannstelle zwischen den zwei Längspfosten 4, 5 je zwei Rundbolzen 31 und je ein Schraubelement 32 vorgesehen. Grundsätzlich kann die kraftschlüssige Verbindung jedoch auch mit einem Schraubelement 32 alleine realisiert werden. Der Vollständigkeit halber sei noch angemerkt, daß der Zwischenraum zwischen den Beplankungen 12 im Bereich der Verbinder über geeignete Elemente geschlossen wird und daß zur Demontage dann nur diese Elemente entfernt zu werden brauchen, um die Schraubverbindung wieder zu lösen.

In Fig. 6 sind eine Steckhülse 30, ein Rundbolzen 31 und ein Schraubelement 32 im Einzelnen dargestellt. Die Steckhülse 30 weist an beiden Stirnseiten je einen Einschnitt 301 auf; diesen Einschnitten 301 gegenüberliegend ist in der Steckhülse 30 je eine Bohrung 302 vorgesehen. Wird beim Montieren der Rundbolzen 31 in die Steckhülse 30 eingefügt, so gelangt das Schraubelement 32, das lose im Rundbolzen 31 hängt, über den Einschnitt 301 in den inneren Bereich der Steckhülse 30. Die Spitze der Gewindeansätze 33 (beziehungsweise 34) durchgreifen die Bohrung 302 und dringen in die Längspfosten 4, 5 ein. Beim Verdrehen der Mehrkantansatzes 35 werden somit die Längspfosten 4, 5 zusammengezogen.

Im Hinblick auf die Verwendung / Verarbeitung der toleranzbehafteten, insbesondere sägerauhen Holzbalken / -pfosten sei noch angemerkt, daß der Schallschutz den herkömmlichen Holzbauelementen gegenüber wesentlich besser ist.

## Patentansprüche

1. Verfahren zur Herstellung eines als modulares Bauelement für Gebäude oder dergleichen Bauwerke zu verwendenden Rahmenteils, welches hinsichtlich Länge und Breite genau vorgegebene Außenabmessungen aufweist, aber mit Pfosten aus toleränzbehafteten und maßungenauen Holzbalken, Holzbrettern oder Natursteinleisten hergestellt ist, mit den Schritten, daß
zwei sich gegenüber liegende Pfosten auf einer Montageinsel mit einer Führungsnut, längs welcher Bearbeitungswerkzeuge oder dergleichen verfahren werden können, derart aufgespannt werden, daß ihre Außenmaße dem vorgegebenen Queraußenmaß des Rahmenteils entsprechen,
diese Querpfosten dem vorgegebenen Außenmaß mit Bearbeitungswerkzeugen entsprechend auf Länge geschnitten werden, die beiden jeweils seitlich an- / abschließenden Längspfosten den durch die aufgespannten Querpfosten vorgegebenen Innenabmessungen entsprechend zugeschnitten und eingepaßt werden, und die Quer- und Längspfosten im Eckbereich miteinander verbunden werden.

2. Verfahren nach dem vorhergehenden Anspruch, dadurch gekennzeichnet, daß die Pfosten aus toleranzbehafteten Holzbalken, Holzbrettern oder Natursteinleisten durch Zurechtsägen als sägerauhe Teile bereitgestellt werden.

3. Verfahren nach einem der vorhergehenden Ansprüche ,dadurch gekennzeichnet, in den Außenseiten der Pfosten Nuten vorgesehen werden, in welche bei der Montage Dichtkeile eingefügt werden.

4. Verfahren nach einem der vorhergehenden Ansprüche ,dadurch gekennzeichnet, daß die Öffnung zwischen den Quer- und LängsPfosten mit einer Beplankung aus toleranzbehafteten Teilen versehen wird.

5. Verfahren nach einem der vorhergehenden Ansprüche, dadurch gekennzeichnet, daß die Beplankung der Öffnung aus sägerauhen Teilen gebildet wird.

6. Verfahren nach einem der vorhergehenden Ansprüche, dadurch gekennzeichnet, daß Öffnung derart beplankt wird, daß ein Isolierhohlraum gebildet wird.

7. Verfahren nach einem der vorhergehenden Ansprüche, dadurch gekennzeichnet, daß der durch Beplankung und Pfosten gebildeter Isolierhohlraum mit Neben-Abfallprodukten gefüllt wird.

8. Verfahren nach dem vorhergehenden Anspruch,dadurch gekennzeichnet, daß als Neben-Abfallprodukte Säge- und/oder Hobelspane von Sägewerken ausgewählt werden.

9. Rahmenteil (10) als modulares Bauelement für Gebäude oder dergleichen Bauwerke zu verwendenden Rahmenteils mit hinsichtlich Länge und Breite genau vorgegebene Außenabmessungsn mit miteinander verbundenen Quer- und Längspfosten,
dadurch gekennzeichnet, daß
das Rahmenteil (10) Pfosten (2, 3, 4, 5) aus durch Sägerauhigkeit toleranzbehafteten Bolzbalken, Holzbrettern oder Natursteinleisten aufweist, von welchen die Querpfosten (23) dem vorgegebenen Außenmaß entsprechend auf Länge geschnitten und die Längspfosten den durch die aufgespannten Querpfosten vorgegebenen Innenabmessungen entsprechend eingepaßt sind, wobei die Quer- und Längspfosten im Eckbereich miteinander verbunden sind.

10. Gebäude mit wenigstens zwei Rahmenteilen nach dem vorhergehenden Anspruch 9, dadurch gekennzeichnet,
daß diese nebeneinander angeordnet sind und über zumindest einen verbinder verbunden sind, der Steckhülsen (30), welche in Aufnahmebohrungen (15) für je eine Steckhülse in den Rahmenteilen (10) jeweils in entsprechender räumlicher Zuordnung zueinander angeordnet sind, Rundbolzen (31) und Gewindebolzen umfaßt, wobei jeweils zwei Steckhülsen über komplementäre Rundbolzen und diese durchdringenden Gewindebolzen mit je einem Links- und einem Rechtsgewinde (33, 34) relativ zueinander so verspannbar sind, daß die Rahmenteile flächig aneinander anliegen.

## Claims

1. Method for the production of a frame part to be used as a modular structural element for buildings or like structures which with regard to length and width has precisely predetermined external dimensions but is produced using poets composed of tolerance-affected and dimensionally inaccurate wooden beams, wooden boards or strips of natural stone by the steps that two posts located opposite one another on an assembly island having a guide groove along which machining tools or the like can be moved are mounted in such a way that their external dimensions match the
predetermined external transverse size of the frame part, these transverse posts are cut to length using machining tools to match the predetermined external size, the two laterally adjoining/terminating longitudinal posts are cut to size and fitted in each case to match the predetermined internal dimensions predetermined by the mounted transverse posts and the transverse and longitudinal posts are connected to one another in the corner region.

2. Method according to the preceding claim, characterised in that the posts are provided as rough hewn parts from tolerance-affected wooden beams, wooden boards or strips of natural stone by sawing.

3. Method according to one of the preceding claims, characterised in that provided in the outer sides of the posts are grooves into which sealing wedges are inserted during assembly.

4. Method according to one of the preceding claims, characterised in that the aperture between the transverse and longitudinal posts is provided with planking composed of tolerance-affected parts.

5. Method according to one of the preceding claims, characterised in that the planking for the aperture is built from rough hewn parts.

6. Method according to one of the preceding claims, characterised in that the aperture is planked over in such a way that an insulating space is formed.

7. Method according to one of the preceding claims, characterised in that the hollow insulating space formed by the planking and posts is filled with waste byproducts.

8. Method according to the preceding claim, characterised in that sawdust and/or wood shavings from sawmills are selected to be the waste byproducts.

9. Frame part (10) to be used as a modular structural element for buildings or like structures having with regard to length and width precisely predetermined external dimensions with transverse and longitudinal posts connected to one another, characterised in that the frame part (10) has posts (2, 3. 4, 5) made from wooden beams, wooden boards or strips of natural atone affected by tolerances due to rough hewing from which the transverse posts (2, 3) are cut to length to match the predetermined external size and the longitudinal posts are fitted in to match the internal dimensions predetermined by the mounted transverse posts, the transverse and longitudinal posts being connected to one another in the corner region.

10. Buildings having at least two frame parts according to the preceding claim 9, characterised in that these are arranged side by side and connected by at least one connector which comprises sockets (30) which are arranged in appropriate spatial correspondence to one another in receiving bores (15) each for one socket in the frame parts (10), round bolts (31) and threaded bolts, it being possible to brace each pair of sockets relative to one another via complementary round bolts and threaded bolts penetrating the latter and each having a left-hand and a right-hand thread (33, 34) in such a way that the frame parts rest flush against one another.

## Revendications

1. Procédé de fabrication d'un bâti à utiliser comme élément de construction modulaire pour des bâtiments ou ouvrages analogues, qui présente des dimensions extérieures précisément prédéfinies de longueur et de largeur, mais est fabriqué avec des montants constitués de poutres en bois, planches de bois ou bandes en pierre de taille grevées de tolérances et aux dimensions imprécises,
ce procédé comprenant les étapes consistant en ce que
deux montants en vis-à-vis sont fixés, sur un îlot de montage pourvu d'une rainure de guidage le long de laquelle on peut déplacer des outils d'usinage ou analogues, de façon que leurs dimensions extérieures correspondent à la dimension extérieure transversale prédéfinie du bâti,
ces montants transversaux sont, à l'aide d'outils d'usinage, coupés à la longueur correspondant à la dimension extérieure prédéfinie,
les deux montants longitudinaux se raccordant respectivement sur les côtés sont adaptés et coupés conformément aux dimensions intérieures prédéfinies par les montants transversaux fixés, et les montants transversaux et longitudinaux sont mutuellement assemblés dans les coins.

2. Procédé selon la revendication précédente, **caractérisé** en ce que les montants, constitués de poutres en bois, planches de bois ou bandes en pierre de taille grevées de tolérances, sont préparés comme pièces brutes de sciage par débitage à la scie.

3. Procédé selon une des revendications précédentes,
**caractérisé** en ce que des rainures, dans lesquelles sont insérées lors du montage des cales d'étanchéité, sont prévues dans les côtés extérieurs des montants.

4. Procédé selon une des revendications précédentes,
**caractérisé** en ce que l'ouverture entre les montants transversaux et longitudinaux est pourvue d'un bordage constitué de planches grevées de tolérances.

5. Procédé selon une des revandications précédentes,
**caractérisé** en ce que le bordage de l'ouverture est constitué de planches brutes de sciage.

6. Procédé selon une des revendications précédentes,
**caractérisé** en ce que l'ouverture est bordée de telle sorte qu'une cavité isolante est formée.

7. Procédé selon une des revendications précédentes,
**caractérisé** en ce que la cavité isolante formée par le bordage et les montages est remplie de déchets de production.

8. Procédé selon la revendication précédente, **caractérisé** en ce qu'on utilise comme déchets de production des copeaux de sciage et/ou de rabotage de scieries.

9. Bâti (10) à utiliser comme élément de construction modulaire pour des bâtiments ou ouvrages analogues, qui présente des dimensions extérieures précisément prédéfinies de longueur et de largeur, avec des montants transversaux et longitudinaux mutuellement assemblés,
**caractérisé** en ce que le bâti (10) présente des montants (2, 3, 4, 5) constitués de poutres en bois, planches de bois ou bandes en pierre de taille brutes de sciage, grevées de tolérances, les montants transversaux (23) étant coupés à la longueur correspondant à la dimension extérieure prédéfinie, et les montants longitudinaux étant adaptés aux dimensions intérieures prédéfinies par les montants transversaux fixés, les montants transversaux et longitudinaux étant mutuellement assemblés dans les coins.

10. Bâtiment avec au moins deux bâtis selon la revendication 9,
**caractérisé** en ce que ces bâtis sont juxtaposés et sont assemblés à l'aide d'au moins un connecteur, qui comprend des douilles à emboîter (30), qui sont respectivement disposées en association spatiale mutuelle correspondante dans les bâtis (10) dans des perçages récepteurs (15) prévus chacun pour une douille, des goujons ronds (31) et des boulons filetés, deux douilles pouvant chaque fois, au moyen de goujons ronds complémentaires et de boulons filetés qui les traversent et sont respectivement pourvus d'un filetage à gauche ou à droite (33, 34), être resserrées de telle sorte que les bâtis s'appliquent à plat l'un contre l'autre.
